# EUROPÄISCHE PATENTSCHRIFT

(11) **EP 1 686 658 B1**
(45) Veröffentlichungstag und Bekanntmachung des Hinweises auf die Patenterteilung: **26.12.2007**
(21) Anmeldenummer: 05023394.9
(22) Anmeldetag: 26.10.2005
(51) Int. Cl.: H01R 13/506

(54) **Steckdose**
Socket
Prise

(30) Priorität: 31.01.2005 DE 202005001568 U
(43) Veröffentlichungstag der Anmeldung: 02.08.2006
(73) Patentinhaber: ERICH JAEGER GmbH + Co. KG, 61145 Friedberg (DE)
(72) Erfinder: Wiese, Wolfgang, 61389 Schmitten (DE)
(74) Vertreter: KEIL & SCHAAFHAUSEN Patentanwälte

(56) Entgegenhaltungen:
- EP-A- 1 049 212
- DE-A1- 10 108 967
- DE-C1- 3 248 154
- DE-U1- 9 005 156
- DE-U1- 9 408 661
- US-A- 4 698 030
- US-A1- 2002 151 225

## Beschreibung

Die Erfindung bezieht sich auf eine Steckdose für eine elektrische Steckverbindung, insbesondere für den elektrischen Anschluss von Kraftfahrzeuganhängern an einem Zugfahrzeug, mit einem Dosengehäuse und einem darin aufgenommenen, Kontakte enthaltenden Kontaktträgereinsatz.

Als Zubehörteil für die Automobilindustrie besteht ein hoher Bedarf an einfacher Montage und zuverlässiger Funktion. Dabei soll insbesondere die Dichtheit des Kontaktbereiches gewährleistet sein, um das Einbringen von Feuchtigkeit und Schmutz, insbesondere in Form von Spritzwasser, zu vermeiden.

Aus der EP 0 834 960 A2 (Erich Jaeger) ist bspw. eine Steckdose der eingangs genannten Art bekannt, wobei ein sogenannter Kontakteinsatz einen Kontaktträgereinsatz und einen diesen aufnehmenden, in dem Dosengehäuse einrastbaren oder mit diesem verbundenen Stützkörper, z.B. mit einer Abdichtung gegen das Dosengehäuse aufweist, und wobei der Kontaktträgereinsatz in den bereits in das Dosengehäuse eingerasteten oder mit diesem fest verbundenen Stützkörper einrastbar ist. Dosengehäuse und Kontaktträgereinsatz sind also miteinander verrastet. Derartige Verrastungseinrichtungen erfordern eine hohe Passgenauigkeit, um einen spielfreien Sitz der Teile gegeneinander zu erreichen und dabei insbesondere die erforderliche Dichtigkeit mit hinreichendem Anpressdruck zu erzielen.

Die DE 32 48 154 C1 betrifft eine elektrische Steckverbindung mit einem Einbaustecker, einem auf den Einbaustecker passenden Bajonettring und einer Kupplung. Auf der Kupplung, die über den Einbaustecker geschoben und von dem Bajonettring erfasst wird, sind Nasen angeordnet, die in axiale Schlitze des Bajonettrings passen. Dazu wird die Kupplung 61 in den Bajonettring eingeführt, wobei in dem Bajonettring Schlitze und auf der Kupplung nach außen vorstehenden Nasen angeordnet sind. Auch die DE 90 05 156 U1 zeigt einen elektrischen Steckverbinder, bei dem die beiden Steckerteile mittels eines Bajonettverschlusses zusammengefügt werden.

Aus der US 2002/0151255 A1 ist eine Steckdose für eine elektrische Steckverbindung bekannt, in welche ein Kontaktträgereinsatz eingesteckt werden kann. Der Kontaktträgereinsatz weist an seinem Umfang zwei vorstehende Führungsnocken auf, die in eine entsprechende Nut in dem Steckdosengehäuse eingreifen.

Aus der EP 1 049 212 A1 ist ein elektrischer Stecker mit einem Kontaktträgereinsatz und einem Bajonettverschluss zur Verbindung des Steckers mit einer Steckdosen bekannt. Zum Einbringen des Kontaktträgereinsatzes in den Stecker sind auf der Innenseite des Steckergehäuses Vorsprünge vorgesehen, die in im Kontaktträgereinsatz vorgesehene Nuten eingreifen, wozu der Kontaktträgereinsatz zunächst in axialer Richtung in das Steckergehäuse eingeführt und anschließend um diese axiale Richtung verdreht wird.

In der DE 94 08 661 ist ein Stecker beschrieben, bei dem ein Kontaktstiftträger drehfest in einen Kontaktstiftträgerhalter eingesteckt werden kann. Zur Verbindung dieses Steckers mit einer Steckdose ist auf der Außenseite des Kontaktstiftträgerhalters ein verdrehbarer Bajonettring vorgesehen.

Die DE 101 08 967 A1 und die US 4,698,030 beschreiben einen Kontakteinsatz mit einer gegenüber Öffnungen in dem Kontakteinsatz verschiebbaren Abschlussplatte, welche entsprechende Öffnungen aufweist. Durch eine Verschiebung der Abschlussplatte wird eine Fixierung von Kontaktstiften in den Öffnungen des Kontakteinsatzes erreicht.

Aufgabe der Erfindung ist die Beseitigung bzw. wenigstens Verringerung der oben genannten, aus dem Stand der Technik bekannten Nachteile.

Die gestellte Aufgabe wird erfindungsgemäß mit den Merkmalen des Anspruchs 1 gelöst. Bei einer Steckdose der eingangs genannten Art ist dabei insbesondere vorgesehen, dass der Kontaktträgereinsatz für die Montage über seinen Umfang verteilte Bajonettführungen aufweist, in welche an dem Dosengehäuse z.B. nach innen vorspringende Bajonettnocken eingreifen. Zur weiteren Erleichterung der Montage sind die Bajonettführungen an einem gegenüber dem übrigen Teil des Kontaktträgereinsatzes gesondert verdrehbaren Bajonettring vorgesehen. Kontaktträgereinsatz und Dosengehäuse werden also mittels Bajonettverriegelung miteinander verbunden, so dass eine zuverlässige und einfache Montage von Kontaktträgereinsatz und Dosengehäuse bei guter Abdichtung erfolgt.

Zur Codierung können die Bajonettführungen und die zugehörigen Bajonettnocken ungleichmäßig bzw. unsymmetrisch über den Umfang des Kontaktträgereinsatzes bzw. des Dosengehäuses verteilt sein. So lässt sich der Kontaktträgereinsatz nur in einer bestimmten Orientierung mit dem Dosengehäuse verriegeln.

Dieses Ziel kann auch dadurch erreicht werden, dass die Bajonettführungen und die zugehörigen Bajonettnocken unterschiedlich breit bzw. dick sind, so dass jeweils nur ein bestimmter Bajonettnockentyp zu einem bestimmten Bajonettführungstyp passt.

Es wird weiterhin erfindungsgemäß vorgeschlagen, dass der gesondert verdrehbare Bajonettring vorzugsweise in seiner Anfangs- und/oder Endstellung gegenüber dem Dosengehäuse lösbar verrastet ist. Dies erleichtert die Montage noch weiter.

In Weiterbildung des Erfindungsgedankens kann der Kontaktträgereinsatz mittels einer als Lochplatte für die Durchführung von Anschlussdrähten ausgebildeten Bodenplatte versehen sein, an welcher sich die Kontakte bzw. die Dichtelemente für die Aufnahmekanäle abstützen können.

Dies geschieht vorteilhafterweise dadurch, dass die Bodenplatte gegenüber dem Kontaktträgereinsatz verdrehbar oder verschiebbar ist. Bei der Montage fluchten zunächst die Löcher in der Bodenplatte mit den Eintrittsöffnungen der Aufnahmekanäle. Sind die Kontakte und die Dichtelemente bei bereits vormontierter Bodenplatte in die Aufnahmekanäle eingefügt, wird die Bodenplatte geringfügig gegenüber dem Kontaktträgereinsatz verdreht, so dass die Kontakte bzw. die Dichtelemente nicht mehr aus den Aufnahmekanälen austreten können, sondern abgestützt sind.

Zur Sicherheit kann die Bodenplatte gegenüber dem Kontaktträgereinsatz in wenigstens einer Endstellung, vorzugsweise in der Öffnungsstellung und in der Verschlussstellung, z.B. mittels Rasthaken, verrastbar sein.

Es wird dabei vorgeschlagen, dass die Bodenplatte ein Griffstück für das Verdrehen oder Verschieben gegenüber dem Kontaktträgereinsatz und - wenn die Bodenplatte ihre Verschlussstellung erreicht hat - auch für das Verdrehen des dann mitgenommenen Kontaktträgereinsatzes gegenüber dem Dosengehäuse hat.

Wenn gemäß einer weiteren Ausführungsart der Erfindung die Bodenplatte mit einer Zunge in eine Ausnehmung des Kontaktträgereinsatzes hineinragt und einen Abschnitt einer der Bajonettführungen nachbildet, derart, dass in Offenstellung der Bodenplatte die betreffende Bajonettführung gesperrt, in Verschlussdreh- bzw. -schiebestellung der Bodenplatte die betreffende Bajonettführung dagegen freigegeben ist, ist sichergestellt, dass der Kontaktträgereinsatz nur in das Dosengehäuse montiert werden kann, wenn sich die Bodenplatte zur Sicherung der Kontakte in der verriegelten Drehstellung befindet.

Eine Vereinfachung und Verbesserung der Abdichtung des Kontaktinnenraumes kann dadurch erzielt werden, dass eine vorzugsweise einstückige Dichtung, welche zur Abdichtung sowohl gegen den Kontaktträgereinsatz als auch gegen einen eingesteckten Stecker bestimmt und geeignet ist, vorgesehen ist. Auf diese Weise wird für die rückwärtige und vorderseitige Abdichtung des Kontaktträgereinsatzes bei eingestecktem Stecker nur eine einzige Dichtung benötigt, welche einfach montiert werden kann.

Dieses geschieht vorzugsweise dadurch, dass die Dichtung als an der Innenwand des Dosengehäuses umlaufende Ringdichtung ausgebildet ist.

Hierbei kann die Dichtung gegen eine an dem Kontaktträgereinsatz vorgesehene Schulter als auch - nach eingestecktem Stecker - gegen eine stirnseitig vorgesehene Fläche des Steckers anliegen.

Konstruktiv einfach ist dies insbesondere dadurch zu verwirklichen, dass das Dosengehäuse eine an der Innenwand umlaufende Rippe aufweist, auf welcher die Dichtung aufgenommen ist. Die Dichtung kann dabei als Ringdichtung mit U-Profil-förmigem Querschnitt ausgebildet sein, welche auf die Rippe aufgezogen wird.

Um zu vermeiden, dass im Bereich der Aufnahme Kanäle der Kontakte Feuchtigkeit oder Schmutz in den Kontaktträgereinsatz eintreten kann, können die Aufnahmekanäle des Kontaktträgereinsatzes anschlussseitig, z.B. mittels stopfenartiger Dichtelemente, abgedichtet sein, welche gleichzeitig die Abstützung der Kontakte nach hinten unterstützen.

Unabhängig von ihrer Abstützung können die Kontakte in ihren Aufnahmekanälen, z.B. mittels Rastbeinchen, einrastbar sein.

Von Vorteil ist es ferner, wenn an ein Dosengehäuse einstückig ein Halter angeformt ist zur Befestigung an einer Montagefläche.

Weitere Ziele, Merkmale und Anwendungsmöglichkeiten der Erfindung ergeben sich aus der nachfolgenden Beschreibung von Ausführungsbeispielen anhand der Zeichnung.

Die Figur 3 zeigt nicht eine Steckdose der Erfindung.

Es zeigen:
- Fig. 1: eine die Erfindung aufweisende Steckdose gemäß einer Ausführungsart in Seitenansicht, teilweise geschnitten, ohne Kontaktträgereinsatz,
- Fig. 2: eine ähnliche Darstellung wie in Fig. 1 für eine andere Ausführungsart der Erfindung, mit eingesetztem Kontaktträgereinsatz,
- Fig. 3: einen Schnitt durch einen Kontaktträgereinsatz,
- Fig. 4: die Ansicht B von Fig. 3, also eine bodenseitige Ansicht des Kontaktträgereinsatzes,
- Fig. 5: einen bei der Erfindung zu verwendenden Kontaktträgereinsatz in Seitenansicht,
- Fig. 6a, b: einen Einsatz gemäß Fig. 5, teilweise geschnitten, bei unterschiedlicher Drehstellung der Bodenplatte.

Die Steckdose 1 gemäß Fig. 1 hat ein Dosengehäuse 2 für die Aufnahme eines Kontaktträgereinsatzes 5 (vgl. Fig. 2), in welchem entsprechend der Polzahl der zu schaffenden Steckverbindung Kontakte 4 (vgl. Fig. 3) aufgenommen sind. Das Dosengehäuse 2 ist bei Nichtbenutzung mit einem Deckel 3 verschlossen, welcher sich in seiner Verschlusslage gegen eine Dichtung 26 am vorderen Rand des Dosengehäuses 2 anlegt und gegen eine Schließfeder 25 geöffnet werden kann.

In dem Dosengehäuse 2 ist eine einstückige Dichtung 6 in Form eines Ringes mit U-förmigem Querschnitt auf einer innen umlaufenden Rippe 9 aufgenommen, welche für die Abdichtung sowohl gegen den Kontaktträgereinsatz 5 (vgl. Fig. 2) als auch gegen einen bei geöffnetem Deckel 3 eingesetzten (nicht dargestellten Stecker) bestimmt und geeignet ist. Zu diesem Zweck hat der Kontaktträgereinsatz 5 eine einsteckseitig weisende Schulter 8, welche sich an die bodenseitige Fläche der Dichtung 6 anlegen kann, während der nicht dargestellte Stecker beim Einstecken in das und Verriegeln in dem Dosengehäuse 2 mit einer Stirnfläche an die einsteckseitige Fläche der Dichtung 6 zur Anlage kommt. Zur Verriegelung des Steckers gegenüber dem Dosengehäuse 2 weist letzteres auf seiner Innenwandfläche wenigstens einen Verriegelungsnocken 27 auf, welcher der Führung einer entsprechenden Bajonettnut des Steckers dient. Bei vollständigem Einsetzen und Eindrehen des Steckers in das Dosengehäuse 2 wird somit seine Stirnfläche zuverlässig an die Dichtung 6 angepresst.

Der Kontaktträgereinsatz 5 (vgl. die Figuren 2, 5 sowie 6a und 6b) hat für die Montage über seinen Umfang verteilte Bajonettführungen 14, in welcher an dem Dosengehäuse 2 nach innen vorspringende Bajonettnocken 15 eingreifen. Beim Eindrehen des Kontaktträgereinsatzes 5 in das Dosengehäuse 2 legt sich damit der Kontaktträgereinsatz 5 mit der an ihm vorgesehenen Schulter 8 unter Anpressdruck an die bodenseitige Fläche der Dichtung 6 an. Die Bajonettführungen 14 und die dazugehörigen Bajonettnocken 15 können ungleichmäßig bzw. unsymmetrisch über den Umfang des Kontaktträgereinsatzes 5 bzw. des Dosengehäuses 2 verteilt sein, um eine Codierung festzulegen. Das gleiche kann dadurch erfolgen, dass die Bajonettführungen 14 und die zugehörigen Bajonettnocken 15 unterschiedlich breit bzw. dick sind.

Gemäß Fig. 5 sowie 6a und 6b sind die Bajonettführungen 14 an einem gegenüber dem übrigen Teil des Kontaktträgereinsatzes 5 gesondert verdrehbaren Bajonettring 16 vorgesehen, um die Montage zu erleichtern.

Wie insbesondere aus Fig. 3 erkennbar, sind die für die Kontakte 4 vorgesehenen Aufnahmekanäle 10 des Kontaktträgereinsatzes 5 anschlussseitig mittels stopfenartiger Dichtelemente 11 abgedichtet, an welchen sich die Kontakte 4 abstützen können.

Wie aus den Figuren 3, 4 sowie 6a und 6b ersichtlich, ist der Kontaktträgereinsatz 5 mittels einer als Lochplatte für die Durchführung von Anschlussdrähten 24 ausgebildete Bodenplatte 12 versehen. Die Bodenplatte 12 ist gegenüber dem Kontaktträgereinsatz 5 verdrehbar oder verschiebbar, so dass, wie aus Fig. 4 ersichtlich, die Löcher 22 für die Durchführung der Anschlussdrähte 24 aus einer Öffnungsstellung 22 (ausgezogene Linien), in welcher die Kontakte 4, die Dichtelemente 11 und die Anschlussdrähte 24 hindurchgeführt werden können, in einer Verriegelungsstellung (Öffnungen 22'; gestrichelte Linien) überführt werden können, in welcher die Öffnungen der Aufnahmekanäle 10 der Kontakte 4 rückwärtig wenigstens teilweise verschlossen sind, um die Dichtelemente 11 bzw. die Kontakte 4 rückwärtig abzustützen. Zusätzlich sind die Kontakte 4 in ihren Aufnahmekanälen 10, z.B. mittels Rastbeinchen 19, in den Aufnahmekanälen 10 verrastet.

Die Bodenplatte 12 ist gegenüber dem Kontaktträgereinsatz 5 wenigstens in einer Endstellung mittels Rasthaken 21 verrastet. Für die Verrastung können an dem Gehäuse des Kontaktträgereinsatzes 5 Anschläge 23 vorgesehen sein, welche auch der optischen Orientierung der Drehstellung dienen.

Die Bodenplatte 12 hat ferner wenigstens ein Griffstück 13 für das Verdrehen gegenüber dem Kontaktträgereinsatz 5. Ist die Bodenplatte 12 bereits mit dem Kontaktträgereinsatz 5 verrastet, so dienen diese Griffstücke 13 auch dem Verdrehen des Kontaktträgereinsatzes 5 gegenüber dem Dosengehäuse 2, um die Bajonettverriegelung herzustellen bzw. diese wieder zu lösen.

In den Figuren 6a und 6b ist eine besondere Art der Bodenplatte 12 veranschaulicht. In diesem Fall ragt die Bodenplatte 12 mit einer Zunge 17 in eine Ausnehmung 18 des Kontaktträgereinsatzes 5 hinein und bildet einen Abschnitt einer der Bajonettführungen 14 nach, derart, dass in Offendrehstellung der Bodenplatte 12 die betreffende Bajonettführung 14 gesperrt, in Verschlussdrehstellung der Bodenplatte 12 die betreffende Bajonettführung dagegen freigegeben ist.

In Fig. 2 ist veranschaulicht, dass das Dosengehäuse 2 einstückig mit einem Halter versehen sein kann, welcher der Befestigung der Steckdose 1 an einer Montagefläche dient.

### Bezugszeichenliste:

- 1: Steckdose
- 2: Dosengehäuse
- 3: Deckel
- 4: Kontakte
- 5: Kontaktträgereinsatz
- 6: Dichtung
- 7: Innenwand
- 8: Schulter
- 9: Rippe
- 10: Aufnahmekanäle
- 11: Dichtelemente
- 12: Bodenplatte
- 13: Griffstück
- 14: Bajonettführungen
- 15: Bajonettnocken
- 16: Bajonettring
- 17: Zunge
- 18: Ausnehmung
- 19: Rastbeinchen
- 20: Halter
- 21: Rasthaken
- 22, 22': Löcher
- 23: Anschlag
- 24: Anschlussdrähte
- 25: Schließfeder
- 26: Ringdichtung für Deckel 3
- 27: Verriegelungsnocken

## Patentansprüche

1. Steckdose für eine elektrische Steckverbindung, insbesondere für den elektrischen Anschluss von Kraftfahrzeuganhängern an einem Zugfahrzeug, mit einem Dosengehäuse (2) und einem mit elektrischen Anschlussdrähten (24) zu versehende Kontakte (4) enthaltenden Kontaktträgereinsatz (5), welcher in dem Dosengehäuse (2) aufgenommen und mit dem Dosengehäuse (2) verriegelt ist, **dadurch gekennzeichnet, dass** der Kontaktträgereinsatz (5) für die Montage an dem Dosengehäuse (2) über seinen Umfang verteilte Bajonettführungen (14) aufweist, in welche an dem Dosengehäuse (2) vorspringende Bajonettnocken (15) eingreifen und dass die Bajonettführungen (14) an einem gegenüber dem übrigen Teil des Kontaktträgereinsatzes (5) gesondert verdrehbaren Bajonettring (16) vorgesehen sind.

2. Steckdose nach Anspruch 1, **dadurch gekennzeichnet, dass** die Bajonettführungen (14) und die zugehörigen Bajonettnocken (15) ungleichmäßig bzw. unsymmetrisch über den Umfang des Kontaktträgereinsatzes (5) bzw. des Dosengehäuses (2) verteilt ist.

3. Steckdose nach Anspruch 1 oder 2, **dadurch gekennzeichnet, dass** die Bajonettführungen (14) und die zugehörigen Bajonettnocken (15) unterschiedlich breit bzw. dick sind.

4. Steckdose nach einem der vorhergehenden Ansprüche, **dadurch gekennzeichnet, dass** der Bajonettring (16) in seiner Anfangs- und/oder Enddrehstellung gegenüber dem Dosengehäuse (2) lösbar verrastet ist.

5. Steckdose nach einem der vorhergehenden Ansprüche, **dadurch gekennzeichnet, dass** der Kontaktträgereinsatz (5) mittels einer als Lochplatte für die Durchführung von Anschlussdrähten (24) ausgebildeten Bodenplatte (12) versehen ist.

6. Steckdose nach Anspruch 5, **dadurch gekennzeichnet, dass** die Bodenplatte (12) gegenüber dem Kontaktträgereinsatz (5) verdrehbar (um die Achse des Dosengehäuses (2)) oder verschiebbar ist.

7. Steckdose nach Anspruch 5 oder 6, **dadurch gekennzeichnet, dass** die Bodenplatte (12) gegenüber deren Kontaktträgereinsatz (5) in wenigstens einer Enddreh- oder -schiebestellung, z.B. mittels Rasthaken (21), verrastbar ist.

8. Steckdose nach einem der Ansprüche 5 bis 7, **dadurch gekennzeichnet, dass** die Bodenplatte (12) ein Griffstück (13) für das Verdrehen oder Verschieben gegenüber dem Kontaktträgereinsatz (5) hat.

9. Steckdose nach einem der Ansprüche 5 bis 8, **dadurch gekennzeichnet, dass** die Bodenplatte (12) mit einer Zunge (17) in eine Ausnehmung (18) des Kontaktträgereinsatzes (5) hineinragt und einen Abschnitt einer der Bajonettführungen (14) nachbildet derart, dass in Offendrehstellung der Bodenplatte (12) die betreffende Bajonettführung (14) gesperrt, in Verschlussdrehstellung der Bodenplatte (12) die betreffende Bajonettführung (14) dagegen freigegeben ist.

10. Steckdose nach einem der vorhergehenden Ansprüche, **gekennzeichnet durch** eine in dem Dosengehäuse (2) aufgenommene vorzugsweise einstückige Dichtung (6), welche zur Abdichtung sowohl gegen den Kontaktträgereinsatz (5) als auch gegen einen eingesteckten Stecker bestimmt und geeignet ist.

11. Steckdose nach Anspruch 10, **dadurch gekennzeichnet, dass** die Dichtung (6) als an der Innenwand (7) des Dosengehäuses (2) umlaufende Ringdichtung ausgebildet ist.

12. Steckdose nach Anspruch 10 oder 11, **dadurch gekennzeichnet, dass** die Dichtung (6) gegen eine an dem Kontaktträgereinsatz (5) vorgesehene Schulter (8) als auch - nach eingestecktem Stecker - gegen eine stirnseitig vorgesehene Fläche des Steckers anliegt.

13. Steckdose nach einem der Ansprüche 10 bis 12, **dadurch gekennzeichnet, dass** das Dosengehäuse (2) eine an der Innenwand (7) umlaufende Rippe (9) aufweist, auf welcher die Dichtung (6) aufgenommen ist.

14. Steckdose nach einem der Ansprüche 10 bis 13, **dadurch gekennzeichnet, dass** die für die Kontakte (4) vorgesehenen Aufnahmekanäle (10) des Kontaktträgereinsatzes (5) anschlussseitig, z.B. mittels stopfenartiger Dichtelemente (11) abgedichtet sind.

15. Steckdose nach einem der vorhergehenden Ansprüche, **dadurch gekennzeichnet, dass** die Kontakte (4) in ihren Aufnahmekanälen (10), z.B. mittels Rastbeinchen (19), einrastbar sind.

16. Steckdose nach einem der vorhergehenden Ansprüche, **dadurch gekennzeichnet, dass** an dem Dosengehäuse (2) einstückig ein Halter (20) angeformt ist.

## Claims

1. A socket for an electric plug-in connection, in particular for the electric connection of vehicle trailers to a towing vehicle, said socket comprising a socket housing (2) and a contact carrier insert (5) containing contacts (4) to be provided with electric connecting wires (24), said contact carrier insert (5) being accommodated in the socket housing (2) and secured to said socket housing (2), **characterized in that,** for fitting to the socket housing (2), the contact carrier insert (5) has bayonet guides (14) distributed over its circumference, and bayonet lugs (15) projecting from the socket housing (2) engage in said bayonet guides (14), and **in that** the bayonet guides (14) are provided on a bayonet ring (16) which can be rotated independently of the rest of the contact carrier insert (5).

2. A socket according to Claim 1, **characterized in that** the bayonet guides (14) and associated bayonet lugs (15) are distributed unevenly or asymmetrically over the circumference of the contact carrier insert (5) and socket housing (2) respectively.

3. A socket according to Claim 1 or 2, **characterized in that** the bayonet guides (14) and associated bayonet lugs (15) have different widths or thicknesses.

4. A socket according to one of the preceding claims, **characterized in that** the bayonet ring (16) is detachably secured in its initial and/or final rotational position relative to the socket housing (2).

5. A socket according to one of the preceding claims, **characterized in that** the contact carrier insert (5) is provided by means of a base plate (12) taking the form of a perforated plate for passage of the connecting wires (24).

6. A socket according to Claim 5, **characterized in that** the base plate (12) can be rotated (about the axis of the socket housing (2)) or displaced relative to the contact carrier insert (5).

7. A socket according to Claim 5 or 6, **characterized in that** the base plate (12) can be secured relative to its contact carrier insert (5) in at least one final rotational position or final displaced position, for example by means of snap-in hooks (21).

8. A socket according to one of Claims 5 to 7, **characterized in that** the base plate (12) has a gripping element (13) for rotation or displacement relative to the contact carrier insert (5).

9. A socket according to one of Claims 5 to 8, **characterized in that** a tongue (17) of the base plate (12) projects into a recess (18) in the contact carrier insert (5) and replicates a portion of one of the bayonet guides (14) in such a way that in the open rotational position of the base plate (12) the related bayonet guide (14) is blocked, but in the closed rotational position of the base plate (12) on the other hand the related bayonet guide (14) is clear.

10. A socket according to one of the preceding claims, **characterized by** a preferably one-piece seal (6) which is accommodated in the socket housing (2) and which is suitably designed for sealing the contact carrier insert (5) as well as an inserted plug.

11. A socket according to Claim 10, **characterized in that** the seal (6) takes the form of a circumferential seal disposed on the inner wall (7) of the socket housing (2).

12. A socket according to Claim 10 or 11, **characterized in that** the seal (6) rests against a shoulder (8) provided on the contact carrier insert (5) as well as - after the plug has been inserted - against a surface of the plug provided on its end face.

13. A socket according to one of Claims 10 to 12, **characterized in that** the socket housing (2) has a circumferential rib (9), disposed on the inner wall (7), on which the seal (6) is seated.

14. A socket according to one of Claims 10 to 13, **characterized in that** the receiving channels (10) provided in the contact carrier insert (5) for the contacts (4) are sealed on the connection side, for example by means of stopper-like sealing elements (11).

15. A socket according to one of the preceding claims, **characterized in that** the contacts (4) engage in their receiving channels (10), for example by means of small snap-in legs (19).

16. A socket according to one of the preceding claims, **characterized in that** a holder (20) is formed in one piece on the socket housing (2).

## Revendications

1. Prise de courant destinée à une connexion électrique, en particulier au raccordement électrique de remorques sur un véhicule tracteur, comportant un boîtier de prise (2) et un insert porte-contacts muni de contacts (4) devant être pourvus de fils de raccordement électriques (24), lequel insert porte-contacts est reçu à l'intérieur du boîtier de prise (2) et verrouillé dans celui-ci (2), **caractérisée en ce que** l'insert porte-contacts (5) présente, pour le montage sur le boîtier de prise (2), des guides à baïonnette (14) répartis sur sa circonférence dans lesquels s'engrènent des ergots à baïonnette (15) faisant saillie sur le boîtier de prise (2) et **en ce que** les guides à baïonnettes (14) sont prévus sur une bague à baïonnette (16) pouvant tourner de manière séparée par rapport au reste de l'insert porte-contacts (5).

2. Prise de courant selon la revendication 1, **caractérisée en ce que** les guides à baïonnette (14) et les ergots à baïonnette (15) associés sont répartis de manière irrégulière ou non symétrique sur la circonférence de l'insert porte-contacts (5) ou du boîtier de prise (2).

3. Prise de courant selon la revendication 1 ou 2, **caractérisée en ce que** les guides à baïonnette (14) et les ergots à baïonnette (15) associés sont de largeur ou d'épaisseur différentes.

4. Prise de courant selon l'une des revendications précédentes, **caractérisée en ce que** la bague à baïonnettes, dans sa position de rotation initiale et/ou finale, est encliquetée de manière réversible par rapport au boîtier de prise (2).

5. Prise de courant selon l'une des revendications précédentes, **caractérisée en ce que** l'insert porte-contacts (5) est doté d'une plaque de fond (12) conçue sous la forme d'une plaque perforée afin de laisser passer des fils de raccordement (24).

6. Prise de courant selon la revendication 5, **caractérisée en ce que** la plaque de fond (12) peut, par rapport à l'insert de support de contacts (5), pivoter (autour de l'axe du boîtier de prise (2)) ou être déplacée.

7. Prise de courant selon la revendication 5 ou 6, **caractérisée en ce que** la plaque de fond (12) peut être encliquetée par rapport à son insert porte-contacts (5) dans au moins une position finale de rotation ou de déplacement, par exemple à l'aide de crochets d'encliquetage (21).

8. Prise de courant selon l'une des revendications 5 à 7, **caractérisée en ce que** la plaque de fond (12) comporte une pièce de préhension (13) destinée au pivotement ou au déplacement par rapport à l'insert porte-contacts (5).

9. Prise de courant selon l'une des revendications 5 à 8, **caractérisée en ce que** la plaque de fond (12) s'engrène avec une languette (17) dans un évidement (18) de l'insert porte-contacts (5) et reproduit une section de l'un des guides à baïonnette (14) de telle sorte que, dans la position de rotation ouverte de la plaque de fond (12), le guide à baïonnette (14) associé est bloqué, et dans la position de rotation fermée de la plaque de fond (12), le guide à baïonnette (14) associé est en revanche dégagé.

10. Prise de courant selon l'une des revendications précédentes, **caractérisée par** un joint d'étanchéité (6) de préférence en une seule pièce, reçu dans le boîtier de prise (2), lequel joint est destiné et adapté pour réaliser l'étanchéité à la fois par rapport à l'insert porte-contacts (5) et par rapport à une fiche mâle enfichée.

11. Prise de courant selon la revendication 10, **caractérisée en ce que** le joint d'étanchéité (6) est configuré sous la forme d'un joint annulaire suivant la paroi interne (7) du boîtier de prise (2).

12. Prise de courant selon la revendication 10 ou 11, **caractérisée en ce que** le joint d'étanchéité (6) repose contre un épaulement (8) prévu sur l'insert porte-contacts (5) ainsi que - une fois la fiche mâle enfichée - contre une surface prévue du côté frontal de la fiche mâle.

13. Prise de courant selon l'une des revendications 10 à 12, **caractérisée en ce que** le boîtier de prise (2) présente une nervure (9) suivant la paroi interne (7) et sur laquelle est reçu le joint d'étanchéité (6).

14. Prise de courant selon l'une des revendications 10 à 13, **caractérisée en ce que** les canaux de réception (10) de l'insert porte-contacts (5), prévus pour les contacts (4), sont étanchéifiés du côté du raccordement, par exemple à l'aide d'éléments d'étanchéité (11) de type bouchons.

15. Prise de courant selon l'une des revendications précédentes, **caractérisée en ce que** les contacts (4) peuvent être encliquetés dans leurs canaux de réception (10), par exemple, à l'aide de petits bras d'encliquetage (19).

16. Prise de courant selon l'une des revendications précédentes, **caractérisée en ce que** un élément de maintien (20) est formé sur le boîtier de prise (2) pour ne faire qu'une seule pièce avec lui.
